# EUROPÄISCHE PATENTSCHRIFT

(11) **EP 0 783 071 B1**
(45) Veröffentlichungstag und Bekanntmachung des Hinweises auf die Patenterteilung: **18.09.2002**
(21) Anmeldenummer: 96120484.9
(22) Anmeldetag: 19.12.1996
(51) Int. Cl.: E06B 9/262

(54) **Faltrollostange**
Bar for pleated window shade
Barre pour rideau repliable

(30) Priorität: 02.01.1996 AT 296
(43) Veröffentlichungstag der Anmeldung: 09.07.1997
(73) Patentinhaber: Oksakowski, Udo, 6850 Dornbirn (AT)
(72) Erfinder: Oksakowski, Udo, 6850 Dornbirn (AT)
(74) Vertreter: Hefel, Herbert, Dipl.-Ing.

(56) Entgegenhaltungen:
- EP-A- 0 110 721
- US-A- 3 750 740
- US-A- 5 127 459
- US-A- 5 203 395

## Beschreibung

Die Erfindung bezieht sich auf eine Faltrollostange zur Anordnung in schlauchartigen, horizontal liegenden Bändern eines Faltrollos.

Faltrollos an und bei Fenstern sind bekannt. Sie bestehen aus einer Stoffbahn, die sich über die Höhe und Breite des Fensters erstreckt. Diese Stoffbahn ist mit ihrer oberen Kante im Sturzbereich des Fensters festgelegt. In gleichen vertikalen Abständen sind in der Regel auf der dem Fenster zugewandten Seite horizontal verlaufende, schlauchartige Bänder angeordnet, die sich über die Breite des Faltrollos erstrecken. Diese Bänder können getrennt, vorzugsweise auf Bandwebmaschinen hergestellte Teile sein, die dann an der Stoffbahn angenäht werden. Es ist aber auch möglich, die Stoffbahn in den erwähnten vertikalen Abständen zu schlauchartigen Falten zu legen und zu vernähen. Diese schlauchartigen horizontalen Bänder oder Falten dienen der Aufnahme der Faltrollostangen, die sich über die Breite des Faltrollos erstrecken. Am Faltrollo sind ferner zumindest an den vertikalen Rändern vertikal verlaufende Zugschnüre geführt, mit welchen das Faltrollo hochgezogen bzw. niedergelassen werden kann. Beim Hochziehen legt sich die Stoffbahn in horizontale Falten, deren Größe abhängig ist von den vertikalen Abständen zwischen zwei aufeinanderfolgenden Faltrollostangen.

Als Faltrollostangen werden metallische Schienen, vorzugsweise aus Aluminium, oder auch Kunststoffstäbe verwendet. Da die Faltrollos sehr unterschiedliche Breiten aufweisen, müssen die metallischen Schienen auf die jeweilige Breite des Faltrollos zugeschnitten werden. Diese metallischen Schienen liegen als Stangenmaterial beim Händler vor, der erforderliche Zuschnitt bedingt einen nicht unerheblichen Materialverschnitt und damit Abfall. Die Kunststoffstäbe, die in der Regel einen geringeren Querschnitt besitzen als die Metallschienen, sind als endlose Schienen gefertigt und auf einem Haspel aufgewickelt. Sie werden in der gewünschten Länge vom Haspel abgezogen und abgeschnitten. Die durch die Haspel vorgegebene Krümmung läßt sich jedoch mit in einem Haushalt befindlichen Mitteln nicht restlos rückgängig machen, so daß diese Schienen krumm sind, was sich auf das Aussehen des Faltrollos ungünstig auswirkt.

Ausgehend von diesem Stand der Technik zielt die Erfindung nun darauf ab, diese Nachteile zu vermeiden und eine Faltrollostange vorzuschlagen, die in leicht manipulierbaren Längen in den Handel gelangt, die gerade ist und die praktisch ohne Abfall auf jede gewünschte und geforderte Länge ohne besondere Werkzeuge einstellbar ist. Zur Lösung dieser komplexen Aufgabe sind jene Maßnahmen vorgesehen, die Inhalt und Gegenstand des kennzeichnenden Teiles des Patentanspruches 1 sind. Zweckmäßige Ausgestaltungen der Erfindung sind in den Unteransprüchen festgehalten.

Um die Erfindung zu veranschaulichen, wird ein Ausführungsbeispiel anhand der Zeichnung näher erläutert, ohne dadurch die Erfindung auf dieses gezeigte Ausführungsbeispiel einzuschränken. Es zeigen:
Fig. 1 die Faltrollostange in Ansicht;
Fig. 2 im Längsschnitt gemäß der Schnittlinie II-II in Fig. 3;
Fig. 3 die Draufsicht und
Fig. 4 die Untersicht der Faltrollostange;
Fig. 5 einen Querschnitt nach der Linie V-V in Fig. 3;
Fig. 6 einen Querschnitt nach der Linie VI-VI in Fig. 3;
Fig. 7 ein zum Teil hochgezogenes Faltrollo schematisch und
Fig. 8 die Rückseite eines Faltrollos.
Die einzelnen Figuren haben unterschiedliche Maßstäbe.

Die Faltrollostange 1 nach den Figuren 1 bis 4, die zweckmäßigerweise aus Kunststoff gefertigt ist, hat beispielsweise eine Länge L von 250 mm. Über ihre Länge gesehen, besitzt diese einstückige Faltrollostange mehrere Abschnitte A von vorzugsweise gleicher Länge, hier beispielsweise von jeweils 50 mm. Am einen Ende dieser Faltrollostange 1, deren Querschnittsabmessungen B x H ca. 10 x 6 mm betragen, ist ein laschenartiger Fortsatz 2 angeformt mit einem quer sich zur Achse der Faltrollostange 1 erstreckenden Zapfen 3. Die Abschnitte A, aus denen die einzelne Faltrollostange 1 besteht, sind vorgegeben durch die Abstände von Bohrungen 4, die hinsichtlich Größe und Querschnittsform dem Zapfen 3 entsprechen. Benachbart den Bohrungen 4, die zwischen dem Zapfen 3 und der endseitigen Bohrung 40 des Faltrollostabes 1 liegen, ist jeweils eine Trennstelle 5 ausgeformt, insbesondere eine Sollbruchstelle, wobei die Bohrungen 4 auf jener Seite der jeweils benachbarten Trennstelle 5 liegen, auf der der laschenartige, endseitige Fortsatz 2 angeordnet ist. Die Bohrungen 4, 40 liegen jeweils im Nutengrund 6 von Nuten 7 (Fig. 5), deren Querschnitt demjenigen des laschenartigen Fortsatzes 2 entspricht. Die Abmessungen und Dimensionen von Zapfen 3 und Bohrungen 4 und 40 sind so aufeinander abgestellt, daß sie einen Klemmsitz bilden, wenn sie zusammengefügt werden, was im folgenden noch erläutert werden wird.

Der laschenartige Fortsatz 2 mit dem Zapfen 3 einerseits und der Nutengrund 6 der Nut 7 mit der Bohrung 4, 40 andererseits weisen je eine Stärke s auf, die der halben Höhe h der Faltrollostange 1 entspricht. Der Fortsatz 2 und der Nutengrund 6 sind gegeneinander - bezogen auf die Höhe h der Faltrollostange 1 - versetzt angeordnet. Die Trennstellen 5 unterteilen die Faltrollostange 1 in mehrere, vorzugsweise gleich lange Abschnitte. Die einzelnen Abschnitte besitzen, bis auf den die Bohrung 4 bzw. 40 aufweisenden Bereich, einen I-förmigen Querschnitt (Fig. 6), doch ist diese Querschnittsform für die Erfindung nicht bindend. Die Trennstellen 5 sind durch Einschnitte in die Flanschen des I-förmigen Querschnittes gebildet.

Die hier gewählte Querschnittsform (Fig. 6) bietet bei geringstem Materialeinsatz die höchstmögliche Stabilität.

Fig. 8 veranschaulicht nun ein Faltrollo von seiner Rückseite. In gleichen vertikalen Abständen C sind schlauchartige, horizontale Bänder 8 angenäht mit einer Reihe von Ösen 9 im unteren Bereich, wie sie auch bei sogenannten Vorhangbändern üblich sind. Der schlauchartige Mittelteil 10 dient der Aufnahme der Faltrollostange 1. Durch die jeweils endseitig liegenden Ösen 9 sind die Zugschnüre 11 geführt. Die auf Bandwebemaschinen gefertigten, schlauchartigen Bänder 8 können mit ihrer oberen oder mit ihrer unteren Kante an der Stoffbahn des Faltrollos befestigt sein. Auch die Reihe der Ösen 9 kann oberhalb des schlauchartigen Teiles 10 liegen oder unterhalb, wie in Fig. 8 gezeigt. Ein zum Teil hochgezogenes Faltrollo veranschaulicht Fig. 7.

Die Faltrollostange nach den Figuren 1 bis 4 wird beispielsweise in einer Länge L von 250 mm gefertigt, die einzelnen Abschnitte A betragen 50 mm. Ist das zu bestückende Faltrollo beispielsweise 1800 mm breit, so werden pro Band 8 sieben Faltrollostangen benötigt, was einer Länge von 1750 mm entspricht. Diese sieben einzelnen Faltrollostangen 1 werden mittels der Zapfen 3 und der jeweils endseitigen Bohrung 40 aneinander gekoppelt. Von einer weiteren bevorrateten Faltrollostange wird nun der den Zapfen 3 tragende Abschnitt abgetrennt (abgezwickt, abgeschnitten, abgeschlagen, abgesägt) und an die bereits zusammengefügten Faltrollostangen angekoppelt, indem der Zapfen 3 des Fortsatzes 2 dieses Einzelstükkes in die Bohrung 40 der letzten Faltrollostange eingedrückt wird. Die Bohrungen 4, 40 bzw. der Zapfen 3 sowie die Nut 7 und der laschenartige Fortsatz 2 sind hinsichtlich ihrer Querschnittsform und Größe in sehr engen Toleranzen gehalten, so daß eine Klemmverbindung mit einer hinreichend großen Stabilität erreicht wird. Die erwähnten sieben Faltrollostangen nach den Figuren 1 bis 4 und das eine Teilstück bilden nun gemeinsam eine Faltrollostange von 1800 mm Länge.

Im vorstehend beschriebenen Beispiel betrug die Breite des Faltrollos ein ganzzahliges Vielfaches von 50. Es sind auch Breiten von Faltrollos denkbar, die kein ganzzahliges Vielfaches von 50 sind. Die Abweichung, die in einem solchen Fall in Kauf genommen werden muß, beträgt max. 40 mm. Diese Abweichung hat keine praktische Bedeutung, da dieses Maß von den randseitigen Säumen 12 des Faltrollos ausgeglichen wird.

Ein Faltrollo ist mit zahlreichen Faltrollostangen zu bestücken. Unabhängig von der jeweiligen Breite des Faltrollos und unabhängig von der Anzahl der pro Faltrollo vorgesehenen Faltrollostangen kann der maximal anfallende Restbestand nur eine Faltrollostange von 200 mm bilden, ein Ausmaß, das praktisch nicht ins Gewicht fällt.

### Legende zu den Hinweisziffern:

- 1: Faltrollostange
- 2: laschenartiger Fortsatz
- 3: Zapfen
- 4: Bohrung
- 5: Trennstelle
- 6: Nutengrund
- 7: Nut
- 8: Band
- 9: Öse
- 10: schlauchartiger Teil
- 11: Zugschnur
- 12: Saum

- 40: Bohrung

## Patentansprüche

1. Faltrollostange zur Anordnung in schlauchartigen, horizontal liegenden Bändern eines Faltrollos, **gekennzeichnet durch** mehrere, entlang der Faltrollostange (1) vorgesehene Trennstellen (5), insbesondere Sollbruchstellen, wobei am einen Ende der Faltrollostange (1) ein laschenartiger Fortsatz (2) angeformt ist mit einem quer zur Achse der Faltrollostange (1) sich erstreckenden Zapfen (3) und seitlich einer jeden Trennstelle (5) und auch am anderen Ende der Faltrollostange (1) je eine Bohrung (4, 40) mit quer zur Achse der Faltrollostange (1) stehender Achse vorgesehen ist und die Querschnitte von Bohrung (4, 40) und Zapfen (3) korrespondierend zueinander ausgebildet sind.

2. Faltrollostange nach Anspruch 1, **dadurch gekennzeichnet, daß** jede Bohrung (4, 40) im Nutengrund (6) einer Nut (7) der Faltrollostange (1) liegt, deren Querschnitt dem Querschnitt des laschenartigen Fortsatzes (2) entspricht.

3. Faltrollostange nach Anspruch 2, **dadurch gekennzeichnet, daß** der laschenartige Fortsatz (2) mit dem Zapfen (3) einerseits und der Nutengrund (6) der Nut (7) mit der Bohrung (4, 40) andererseits je eine Stärke (s) aufweisen, die der halben Höhe (h) der Faltrollostange (1) entspricht und der Fortsatz (2) und der Nutengrund (6) gegeneinander - bezogen auf die Höhe (h) der Faltrollostange (1) - versetzt angeordnet sind.

4. Faltrollostange nach einem der Ansprüche 2 oder 3, **dadurch gekennzeichnet, daß** die Nuten (7) mit den Bohrungen (4) auf jener Seite der jeweils benachbarten Trennstelle (5) liegen, auf der der laschenartige, endseitig vorgesehene Fortsatz (2) angeordnet ist.

5. Faltrollostange nach Anspruch 1, **dadurch gekennzeichnet, daß** die Trennstellen (5) die Faltrollostange (1) in mehrere, vorzugsweise gleich lange Abschnitte unterteilen.

6. Faltrollostange nach Anspruch 5, **dadurch gekennzeichnet, daß** die einzelnen, durch die Trennstellen (5) gebildeten Abschnitte einige Zentimeter, beispielsweise 5 cm lang sind.

7. Faltrollostange nach einem der Ansprüche 1 bis 5, **dadurch gekennzeichnet, daß** die einzelnen Abschnitte bis auf den die Bohrung (4, 40) aufweisenden Bereich einen I-förmigen Querschnitt aufweisen.

8. Faltrollostange nach Anspruch 1 oder 7, **dadurch gekennzeichnet, daß** die Trennstellen (5) durch Einschnitte in die Flanschen des I-förmigen Querschnittes gebildet sind.

9. Faltrollostange nach einem der Ansprüche 1 bis 8, **dadurch gekennzeichnet, daß** ihre Querschnittsabmessung ca. 10 x 6 mm beträgt.

10. Faltrollostange nach Anspruch 1, **dadurch gekennzeichnet, daß** die Abmessungen von Zapfen (3) und Bohrungen (4, 40) bzw. von Nut (7) und laschenartigem Fortsatz (2) so bemessen sind und so aufeinander abgestimmt sind, daß sie einen Klemmsitz bilden.

11. Faltrollostange nach Anspruch 1 und 2, **dadurch gekennzeichnet, daß** die Achslänge des vom Fortsatz (2) getragenen Zapfens (3) höchstens der Stärke (s) des Nutengrundes (6) bzw. des Fortsatzes (2) entspricht.

## Claims

1. A folding-blind rod for arrangement in tubular, horizontally disposed strips of a folding blind, **characterised by** a plurality of dividing points (5), in particular predetermined breaking points, provided along the folding-blind rod (1), wherein a tongue-like extension (2) is formed at one end of the folding-blind rod (1) and is provided with a pin (3) extending transversely to the axis of the folding-blind rod (1), and a bore (4, 40) having an axis extending transversely to the axis of the folding-blind rod (1) is provided laterally of each dividing point (5) and also at the other end of the folding-blind rod (1), and the cross-sections of the bore (4, 40) and the pin (3) are formed so as to mutually correspond.

2. A folding-blind rod according to claim 1, **characterised in that** each bore (4, 40) is provided in the base (6) of a groove (7) of the folding-blind rod (1), the cross-section of the groove (7) corresponding to the cross-section of the tongue-like extension (2).

3. A folding-blind rod according to claim 2, **characterised in that** the tongue-like extension (2) with the pin (3), and the base (6) of the groove (7) with the bore (4, 40) each have a thickness (s) corresponding to half the height (h) of the folding-blind rod (1), and the extension (2) and the groove base (6) are mutually offset relative to the height (h) of the folding-blind rod (1).

4. A folding-blind rod according to either one of claims 2 and 3, **characterised in that** the grooves (7) with the bores (4) are arranged on that side of the respective adjacent dividing point (5) on which the tongue-like extension (2) provided at the end is arranged.

5. A folding-blind rod according to claim 1, **characterised in that** the dividing points (5) divide the folding-blind rod (1) into a plurality of portions of equal length.

6. A folding-blind rod according to claim 5, **characterised in that** the individual portions formed by the dividing points (5) are a few centimetres long, for example 5 cm.

7. A folding-blind rod according to any one of claims 1 to 5, **characterised in that** the individual portions have an I-shaped cross-section except for the region with the bore (4, 40).

8. A folding-blind rod according to claim 1 or 7, **characterised in that** the dividing points (5) are formed by incisions made in the flanges of the I-shaped cross-section.

9. A folding-blind rod according to any one of claims 1 to 8, **characterised in that** its cross-sectional size is approx. 10 mm x 6 mm.

10. A folding-blind rod according to claim 1, **characterised in that** the dimensions of the pin (3) and the bores (4, 40) and of the groove (7) and the tongue-like extension (2) are selected and mutually adapted so as to produce a force fit.

11. A folding-blind rod according to claims 1 and 2, **characterised in that** the axial length of the pin (3) carried by the extension (2) corresponds at most to the thickness (s) of the groove base (6) and the extension (2).

## Revendications

1. Tige de store pliant destinée à être placée dans une bande horizontale en forme de gaine d'un store pliant,
**caractérisée en ce que**
plusieurs points de rupture (5) notamment des points de rupture de consigne sont prévus le long de la tige (1),
une extrémité de la tige de volet pliant (1) comporte un prolongement (2) en forme de patte avec un ergot (3) s'étendant transversalement à l'axe de la tige (1), et
latéralement au niveau de chaque point de rupture (5) et à l'autre extrémité de la tige (1) il est prévu chaque fois un perçage (4, 40) d'axe perpendiculaire à l'axe de la tige (1), et la section du perçage (4, 40) et celle de l'ergot (3) se correspondent.

2. Tige de store pliant selon la revendication 1,
**caractérisée en ce que**
chaque perçage (4, 40) est situé dans le fond (6) d'une rainure (7) de la tige (1) et sa section correspond à la section du prolongement en forme de patte (2).

3. Tige de store pliant selon la revendication 2,
**caractérisée en ce que**
le prolongement (2) en forme de patte avec l'ergot (3) d'une part et le fond (6) de la rainure (7) avec le perçage (4, 40) d'autre part ont une épaisseur (s) correspondant à la moitié de la hauteur (h) de la tige (1), et le prolongement (2) et le fond de rainure (6) sont décalés l'un par rapport à l'autre dans le sens de la hauteur (h) de la tige de store pliant (1).

4. Tige de store pliant selon l'une quelconque des revendications 2 ou 3,
**caractérisée en ce que**
les rainures (7) comportant les perçages (4) sont situées du côté de chaque point de rupture voisin (5), où se trouve le prolongement (2) en forme de patte prévu à une extrémité.

5. Tige de store pliant selon la revendication 1,
**caractérisée en ce que**
les points de séparation (5) subdivisent la tige (1) du store pliant en plusieurs segments de préférence de même longueur.

6. Tige de store pliant selon la revendication 5,
**caractérisée en ce que**
les différents segments délimités par les points de rupture (5) ont une longueur de quelques centimètres, par exemple 5 cm.

7. Tige de store pliant selon l'une quelconque des revendications 1 à 5,
**caractérisée en ce que**
les différents segments ont une section en forme de I à l'exception de la zone munie des perçages (4, 40).

8. Tige de store pliant selon l'une quelconque des revendications 1 ou 7,
**caractérisée en ce que**
les points de rupture (5) sont formés par des entailles dans les brides de la section en forme de I.

9. Tige de store pliant selon l'une quelconque des revendications 1 à 8,
**caractérisée en ce que**
les dimensions de la section sont de 10 x 6 mm.

10. Tige de store pliant selon la revendication 1,
**caractérisée en ce que**
les dimensions des ergots (3) et des perçages (4, 40) ou de la rainure (7) et du prolongement en forme de patte (2) sont choisies et accordées les unes en fonction des autres pour former un siège serré.

11. Tige de store pliant selon l'une quelconque des revendications 1 et 2,
**caractérisée en ce que**
la longueur de l'axe de l'ergot (3) porté par le prolongement (2) correspond au plus à l'épaisseur (s) du fond (6) de rainure ou du prolongement 2.
